# EUROPÄISCHE PATENTSCHRIFT

(11) **EP 3 342 948 B1**
(45) Veröffentlichungstag und Bekanntmachung des Hinweises auf die Patenterteilung: **05.02.2020**
(21) Anmeldenummer: 17002071.3
(22) Anmeldetag: 22.12.2017
(51) Int. Cl.: E04B 2/96

(54) **FASSADE MIT EINEM DICHTUNGSELEMENT**
FACADE WITH SEALING ELEMENT
FAÇADE AVEC ÉLÉMENT D'ÉTANCHÉITÉ

(30) Priorität: 29.12.2016 DE 102016015624
(43) Veröffentlichungstag der Anmeldung: 04.07.2018
(73) Patentinhaber: Sapa AS, 0185 Oslo (NO)
(72) Erfinder: Mann, Siegfried, 89155 Erbach (DE); Mack, Christian, 89073 Ulm (DE)
(74) Vertreter: Dziewior, Joachim

(56) Entgegenhaltungen:
- EP-A2- 1 437 449
- BE-A3- 1 014 497
- DE-U1-202012 104 406

## Beschreibung

Die Erfindung betrifft eine Fassade mit einem Dichtungselement zur Anbringung im Stoßbereich von gerade geschnittenen, stumpf gegeneinander gefügten Pfosten-Riegel-Verbindungen, bei welchen das Riegelteil auch von einem Pfostenprofil gebildet sein kann, wobei die Pfosten und Riegel zur Fassadenaußenseite hin gerichtet einen mittig auf einem Schraubkanalboden angeordneten Schraubkanal, jeweils randseitig dazu verlaufende Verankerungsnuten für Dichtungen und zwischen diesen jeweils Entwässerungsnuten aufweisen.

Bei Fassaden der eingangs genannten Art besteht grundsätzlich das Problem, von der Fassadenaußenseite her eindringendes Wasser zu sammeln, zu kanalisieren und schließlich quantitativ wieder nach außen abzuleiten. Im Stoßbereich von Pfosten und Riegeln bedarf es hierzu regelmäßig einer besonderen Abdichtung, um ein Eindringen von Wasser auf die Innenseite der Fassade zu verhindern. Hierfür sind im Stand der Technik zahlreiche Lösungen bekannt. Im Hinblick auf die Profilstruktur der Pfosten und Riegel bedarf es gleichwohl regelmäßiger Anstrengungen, um sämtliche Fugen in diesen Bereichen ausreichend abzudichten. Insbesondere stellt dies bei der Verarbeitung der Pfosten- und Riegelprofile ein arbeitsintensives Vorgehen dar.

Aus der EP 1 437 449 A2 ist ein Dichtelement für eine aus gleichen Profilen bestehende Pfosten/Riegel-Konstruktion bekannt, die es ermöglicht, eine dichtende Verbundwirkung im Übergangsbereich von Pfosten zu Riegel zu erreichen, wobei die Drainagenuten und die Montagenut unterschiedliche Höhe aufweisen. Dazu weist das Dichtelement einen Steg auf, der in die zum Riegel weisende tiefer liegende Verankerungsnut des Pfostens greift, wobei an dem Steg quer verlaufende Ansätze angeformt sind, die in die im Niveau höher liegenden Drainagenuten des Riegels greifen.

Ausgehend von der eingangs beschriebenen Fassade liegt der Erfindung die Aufgabe zu Grunde, ein Dichtungselement für solche Fassaden zu schaffen, das auf einfache Weise anzubringen ist und gleichwohl für eine zuverlässige Abdichtung sorgt.

Diese Aufgabe wird nach der Erfindung gelöst durch ein Dichtungselement, das ein als Winkelprofil ausgestaltetes Formteil ist, wobei der erste Schenkel dieses Winkelprofils sich über die Verankerungsnut des Pfosten erstreckt und im Bereich der Entwässerungsnut endet, während der zweite Schenkel durch eine mittige Freischneidung zwei getrennte Kammerwände bildet, die in die beiden Entwässerungsnuten des Riegels eintauchen, wobei die Freischneidung den Profilvorsprung des mittig angeordneten Schraubkanals aufnimmt und der erste Schenkel mit einem Dichtungsaufsatz versehen ist, der eine senkrecht zur Fassadenebene ausgerichtete Einspritzbohrung aufweist, an die ein gekrümmt verlaufender, zum Schraubkanalboden des Riegels führender Einspritzkanal anschließt.

Ein derartiges Formteil besitzt den Vorteil, dass es einerseits einfach im Stoßbereich zwischen Pfosten und Riegel angebracht werden kann, andererseits die Voraussetzung dafür schafft, geeignetes Dichtungsmaterial einzubringen bzw. halten zu können und dabei sicherzustellen, dass dieses Dichtungsmaterial alle einer Abdichtung bedürfender Fugen überdeckt. Inbesondere wird auf diese Weise auch der zwischen den beiden Entwässerungsnuten liegende Bereich sorgfältig abgedichtet.

Um diese Anbringung einfach vorzunehmen, ist im Rahmen der Erfindung vorgesehen, dass der erste Schenkel des Formteils mindestens eine zur Verankerungsnut des Pfostens fluchtende Befestigungsbohrung aufweist. Daher muss das Formteil lediglich eingesetzt und anschließend durch Eindrehen einer Schraube in die Verankerungsnut fixiert werden.

Weiter ist vorgesehen, dass die Kammerwände stirnseitig am Boden der Entwässerungsnuten anliegen und randseitig zwei zum Pfostenprofil hin vorstehende, einen U-profilförmigen Aufnahmeschuh bildende Leisten aufweisen. Auf diese Weise wird eine Kammer in den Entwässerungsnuten gebildet, die mit einem vorzugsweise flüssig einzuspritzenden Dichtmaterial aufgefüllt werden kann, wodurch eine Abdichtung des Randes der Entwässerungsnuten des Riegels gegen den Pfosten sicher gestellt ist.

Hierfür sieht die Erfindung weiter vor, dass der erste Winkel des Formteils je eine in den Aufnahmeschuh mündende Durchgangsbohrung zum Einspritzen von Dichtmaterial aufweist. Dies erlaubt eine besonders einfache Handhabung bei der Durchführung der Abdichtungsmaßnahme.

Hierbei ist weiter von Vorteil, wenn der Dichtungsaufsatz einen zum Schraubkanal hin weisenden, in diesen hinein vorstehenden Zentriervorsprung aufweist, da hierdurch das Formteil vor dem Anschrauben im Schraubkanal sich optimal ausrichtet.

Um weiter eine optimale Verteilung des Dichtmaterials in der in den Entwässerungsnuten gebildeten Kammer sicher zu stellen, ist es von Vorteil, wenn die Leisten zum Pfosten hin gerichtete Distanzstücke tragen, da hierdurch der zwischen Pfosten und Riegel gebildete Spalt nicht vom Formteil überdeckt, sondern frei liegt und von dem Dichtmaterial optimal benetzt werden kann.

Eine weitere vorteilhafte Ausgestaltung des Dichtungselements besteht darin, dass jeweils am Fuss der Kammerwände des zweiten Schenkels eine in dem ersten Schenkel abgewandter Richtung vorstehende Anschlusslasche angeschlossen ist, die sich längs der Entwässerungsnut erstreckt. Diese Anschlusslasche kann in erster Linie eine zusätzliche Stabilisierung des Dichtungselements im in das Profil eingesetzten Zustand gewährleisten. Dies trifft insbesondere dann zu, wenn die Anschlusslaschen formschlüssig an den Seitenwänden der Entwässerungsnut anliegen, da hierdurch eine spielfreie Lagerung gewährleistet ist.

Eine weitere Verbesserung in diesem Sinne kann erreicht werden, wenn die Anschlusslaschen an ihrem freien Ende mit einer Durchgangsbohrung zur Verschraubung im Boden der Entwässerungsnut versehen sind. Hierbei ist es dann insbesondere vorteilhaft, wenn die Länge der Anschlusslaschen und die Anordnung der Durchgangsbohrung so gewählt sind, dass die Verschraubung der Anschlusslasche und die Befestigung des Riegelverbinders im Profilriegel mit ein und derselben Schraube erfolgt. Dies vereinfacht nicht nur die Montage, sondern führt zu einer zusätzlichen Stabilisierung der gesamten Anordnung. Dies gilt insbesondere dann, wenn das Dichtungselement aus entsprechend festem Material, insbesondere auch aus Metall gefertigt ist.

Im folgenden wird die Erfindung an in der Zeichnung dargestellten Ausführungsbeispielen näher erläutert; es zeigen:
- Fig. 1: einen Ausschnitt einer Fassade im Bereich eines Kreuzungspunktes zwischen Pfosten und Riegeln,
- Fig. 2: den Gegenstand nach Fig. 1 mit einem Dichtungselement in einer ersten Ausführungsform,
- Fig. 3: den Gegenstand nach Fig. 1 mit einem Dichtungselement in einer zweiten, jedoch nicht unter die Erfindung fallenden Ausführungsform,
- Fig. 4: in Teilfigur a) das Dichtungselement aus der Darstellung nach Fig. 2 und in Teilfigur b) das Dichtungselement mit Dichtmaterial, teilweise freigeschnitten,
- Fig. 5: das Dichtungselement aus der Darstellung nach Fig. 3,
- Fig. 6: eine weitere Ausführungsform des Dichtungselements in einer Darstellung gemäß Fig. 4 oder 5,
- Fig. 7: die Ausführungsform des Dichtungselements nach Fig. 6 vor dem Einbau in den Riegel,
- Fig. 8: die Ausführungsform des Dichtungselements nach Fig. 6 nach dem Einbau in den Riegel.

Das in der Zeichnung teilweise dargestellte Fassadenelement 1 besteht aus miteinander verbundenen Pfosten 2 und Riegeln 3, bei denen im Stoßbereich gerade geschnittene, stumpf gegeneinander gefügte Riegelteile zur Anwendung kommen. Diese Riegelteile können entweder eine gegenüber den Pfosten abweichende Querschnittsgestalt aufweisen oder von gleich gestalteten Pfostenprofilen gebildet sein.

Die Pfosten 2 und Riegel 3 weisen auf ihrer dem Fassadenfalz zugewandten Außenseite zunächst einen mittig auf dem Schraubkanalboden 4.1 angeordneten Schraubkanal 4 auf, der zur Befestigung insbesondere der Glasscheiben 5 dient. Diese Scheiben 5 liegen über Dichtungen 6 an den Profilen an, wofür jeweils randseitig parallel zum Schraubkanal 4 verlaufende Verankerungsnuten 7 vorgesehen sind. Zwischen den Verankerungsnuten 7 und dem Schraubkanal 4 wiederum befinden sich jeweils Entwässerungsnuten 8, die von außen eindringendes Sickerwasser aufnehmen und ableiten.

Im Stoßbereich zwischen Pfosten 2 und Riegel 3 ist in der Fig. 4 ein detailliert dargestelltes Formteil 9 als Dichtungselement eingesetzt, wobei der erste Schenkel 9.1 des Formteils 9 sich über die Verankerungsnut 7 des Pfostens 2 erstreckt und im Bereich der Entwässerungsnut 8 endet. Der zweite Schenkel 9.2 besitzt mittig eine Freischneidung 9.3, wodurch zwei getrennte Kammerwände 9.4 enstehen, die in die beiden Entwässerungsnuten 8 des Riegels 3 eintauchen. Die Freischneidung 9.3 dieses zweiten Schenkels 9.2 nimmt den Profilvorsprung des mittig angeordneten Schraubkanals 4 auf.

Wie die Fig. 4 erkennen läßt, ist im ersten Schenkel 9.1 des Formteils 9 eine Befestigungsbohrung 10 vorgesehen, die im montierten Zustand zur Verankerungsnut 7 des Pfostens 2 fluchtet und somit eine Befestigung des Formteils 9 mittels einer Schraube in der Verankerungsnut 7 erlaubt.

Bei dieser Ausführungsform nach den Fig. 2 und 4 liegen die Kammerwände 9.4 stirnseitig dem Boden der Entwässerungsnuten 8 an und weisen randseitig zwei zum Pfostenprofil 2 hin vorstehende, einen U-profilförmigen Aufnahmeschuh bildende Leisten 9.5 auf. Hierdurch wird gemeinsam mit den Wänden der Entwässerungsnut 8 eine Aufnahmekammer für ein Dichtmittel 11 geschaffen; um dieses einzubringen, weist der erste Schenkel 9.1 des Formteils 9 je eine in den Aufnahmeschuh mündende Durchgangsbohrung 12 auf, durch die das Einspritzen des Dichtmaterials 11 auf einfache Weise ermöglicht wird.

Wie die Fig. 4 weiter erkennen lässt, ist der erste Schenkel 9.1 des Formteils 9 mit einem Dichtungsaufsatz 13 versehen, der eine senkrecht zur Fassadenebene ausgerichtete Einspritzbohrung 14 aufweist. An diese Einspritzbohrung 14 schließt ein gekrümmt verlaufender, zum Schraubkanalboden 4.1 des Riegels 3 führender Einspritzkanal an, so dass auch eine vollständige Abdichtung entlang des Schraubkanalbodens 4.1 des
Riegels 3 erreicht wird. Im Übrigen weist der Dichtungsaufsatz 13 einen zum Schraubkanal 4 hin weisenden, in diesen hinein vorstehenden Zentriervorsprung auf, der die Ausrichtung des Formteils 9 bei der Montage erleichtert.

Die Leisten 9.5 weisen zum Pfosten 2 hin gerichtete Distanzstücke 9.6 auf, durch die der freie Zutritt des Dichtmittels 11 beim Einspritzen in den Bereich der Fugen zwischen Pfosten 2 und Riegel 3 erleichtert wird.

Bei der in den Fig. 3 und 5 dargestellten, nicht zur Erfindung gehörenden Ausführungsform ist zwischen dem Formteil 9 und den Pfosten- sowie Riegelprofilen ein elastisches Dichtungsteil 15 eingelegt, das sich über die gesamte Innenwinkelfläche des Formteils 9 erstreckt. Bei dieser Ausgestaltung des Formteils 9 sind die Kammerwände 9.4 als im Querschnitt V-förmige Profilleisten ausgebildet, die eine zur Entwässerungsnut 8 hin offene Entwässerungsrinne bilden. Zugleich wird hierdurch erreicht, dass ein erhöhter Anpressdruck durch das V-Profil gegen das Dichtungsteil 15 erreicht wird.

Die Befestigungsbohrung 10 des Formteils 9 weist hier einen kragenförmigen Ringbund auf, der in eine Ausnehmung des Dichtungsteils 15 vorsteht und somit einerseits eine Zentrierung des Dichtungsteils 15 am Formteil 9 sicher stellt und dieses bei der Montage hält. Das Dichtungsteil 15 selbst besteht hierbei vorteilhafterweise aus Zellkautschuk.

Eine weitere vorteilhafte, in Fig. 6 wiedergegebene Ausgestaltung des Dichtungselements besteht darin, dass jeweils am Fuss der Kammerwände 9.4 des zweiten Schenkels 9.2 eine in dem ersten Schenkel 9.1 abgewandter Richtung vorstehende Anschlusslasche 16 angeschlossen ist, die sich längs der Entwässerungsnut 8 erstreckt. Diese Anschlusslasche 16 kann in erster Linie eine zusätzliche Stabilisierung des Dichtungselements im in das Profil eingesetzten Zustand gewährleisten. Dies trifft insbesondere dann zu, wenn die Anschlusslaschen 16 formschlüssig an den Seitenwänden der Entwässerungsnut 8 anliegen, da hierdurch eine spielfreie Lagerung gewährleistet ist.

Eine weitere Verbesserung in diesem Sinne kann erreicht werden, wenn die Anschlusslaschen 16 an ihrem freien Ende mit einer Durchgangsbohrung zur Verschraubung im Boden der Entwässerungsnut 8 versehen sind. Hierbei ist es dann insbesondere vorteilhaft, wenn die Länge der Anschlusslaschen 16 und die Anordnung der Durchgangsbohrung so gewählt sind, dass die Verschraubung der Anschlusslasche 16 und die Befestigung des Riegelverbinders im Profilriegel mit ein und derselben Schraube erfolgt. Dies vereinfacht nicht nur die Montage, sondern führt zu einer zusätzlichen Stabilisierung der gesamten Anordnung. Dies gilt insbesondere dann, wenn das Dichtungselement aus entsprechend festem Material, insbesondere auch aus Metall gefertigt ist.

In den Fig. 7 und 8 ist das aus Pfosten 2 und Riegel 3 bestehende Fassadenelement mit einem Dichtungselement gemäß Fig. 6 dargestellt. Dabei zeigt Fig. 7 das Dichtungselement vor dem Einbau, die Fig. 8 dagegen das eingebaute Dichtungselement. In Fig. 7 sind insbesondere auch die Schrauben erkennbar, mit denen das Dichtungselement einerseits in den Verankerungsnuten 7 und andererseits im Boden der Entwässerungsnut 8 verschraubt wird.

## Patentansprüche

1. Fassade mit einem Dichtungselement zur Anbringung im Stossbereich von gerade geschnittenen, stumpf gegeneinandergefügten Pfosten-Riegel-Verbindungen, bei welchen das Riegelteil auch von einem Pfostenprofil gebildet sein kann, wobei die Pfosten (2) und
Riegel (3) zur Fassadenaußenseite hin gerichtet einen mittig auf einem Schraubkanalboden (4.1) angeordneten Schraubkanal (4), jeweils randseitig dazu verlaufende Verankerungsnuten (7) für Dichtungen (6) und zwischen diesen jeweils Entwässerungsnuten (8) aufweisen, wobei das Dichtungselement ein als Winkelprofil ausgestaltetes Formteil (9) ist und der erste Schenkel (9.1) dieses Winkelprofils sich über die Verankerungsnut (7) des Pfostens (2) erstreckt und im Bereich der Entwässerungsnut (8) endet, während der zweite Schenkel (9.2) durch eine mittige Freischneidung (9.3) zwei getrennte Kammerwände (9.4) bildet, die in die beiden Entwässerungsnuten (8) des Riegels (3) eintauchen, wobei die Freischneidung (9.3) den Profilvorsprung des mittig angeordneten Schraubkanals (4) aufnimmt und der erste Schenkel (9.1) mit einem Dichtungsaufsatz (13) versehen ist, der eine senkrecht zur Fassadenebene ausgerichtete Einspritzbohrung (14) aufweist, an die ein gekrümmt verlaufender, zum Schraubkanalboden (4.1) des Riegels (3) führender Einspritzkanal anschließt.

2. Fassade nach Anspruch 1, **dadurch gekennzeichnet, dass** der erste Schenkel (9.1) des Formteils (9) mindestens eine zur Verankerungsnut (7) des Pfostens (2) fluchtende Befestigungsbohrung (10) aufweist.

3. Fassade nach Anspruch 1 oder 2, **dadurch gekennzeichnet, dass** die Kammerwände (9.4) stirnseitig dem Boden der Entwässerungsnuten (8) anliegen und randseitig zwei zum Pfostenprofil hin vorstehende, einen U-profilförmigen Aufnahmeschuh bildende Leisten (9.5) aufweisen.

4. Fassade nach Anspruch 3, **dadurch gekennzeichnet, dass** der erste Schenkel (9.1) des Formteils (9) je eine in den Aufnahmeschuh mündende Durchgangsbohrung (12) zum Einspritzen von Dichtmaterial (11) aufweist.

5. Fassade nach einem der Ansprüche 1 bis 4, **dadurch gekennzeichnet, dass** der Dichtungsaufsatz (13) einen zum Schraubkanal (4) hin weisenden, in diesen hinein vorstehenden Zentriervorsprung aufweist.

6. Fassade nach einem der Ansprüche 3 bis 5, **dadurch gekennzeichnet, dass** die Leisten (9.5) zum Pfosten (2) hin gerichtete Distanzstücke (9.6) tragen.

7. Fassade nach einem der Ansprüche 1 bis 6, dudurch gekennzeichnet, dass jeweils am Fuss der Kammerwände (9.4) des Schenkels (9.2) eine in dem ersten Schenkel (9.1) abgewandter Richtung vorstehende Anschlusslasche (16) angeschlossen ist, die sich längs der Entwässerungsnut (8) erstreckt.

8. Fassade nach Anspruch 7, **dadurch gekennzeichnet, dass** die Anschlusslaschen (16) formschlüssig an den Seitenwänden der Entwässerungsnut anliegen.

9. Fassade nach Anspruch 7 oder 8, **dadurch gekennzeichnet, dass** die Anschlusslaschen an ihrem freien Ende mit einer Durchgangsbohrung zur Verschraubung im Boden der Entwässerungsnut (8) versehen sind.

## Claims

1. A façade having a sealing element for attachment in the joint region of straight-cut mullion-transom connections which are butt-jointed together and in which the transom portion can also be formed by a mullion portion, wherein the mullions (2) and transoms (3) directed towards the façade outside have a screw passage (4) arranged centrally on a screw passage bottom (4.1), anchoring grooves (7) for seals (6), that respectively extend at the edge side in relation thereto, and between same respective drainage grooves (8), wherein the sealing element is a shaped portion (9) in the form of an angle profile and the first limb (9.1) of said angle profile extends over the anchoring groove (7) of the mullion (2) and ends in the region of the drainage groove (8) while the second limb (9.2) by virtue of a central cut-out portion (9.3) forms two separate chamber walls (9.4) which engage into the two drainage grooves (8) of the transom (3), wherein the cut-out portion (9.3) receives the profile projection of the centrally arranged screw passage (4) and the first limb (9.1) is provided with a seal upper part (13) having an injection bore (14) which is oriented perpendicularly to the façade plane and which is adjoined by a curvedly extending injection passage leading to the screw passage bottom (4.1) of the transom (3).

2. A façade according to claim 1 **characterised in that** the first limb (9.1) of the shaped portion (9) has at least one fixing bore (10) aligned in relation to the anchoring groove (7) of the mullion (2).

3. A façade according to claim 1 or claim 2 **characterised in that** the chamber walls (9.4) bear at the end against the bottom of the drainage grooves (8) and at the edge side have two strips (9.5) which project towards the mullion profile and which form a receiving shoe in the form of a U-profile.

4. A façade according to claim 3 **characterised in that** the first limb (9.1) of the shaped portion (9) has a respective through bore (12) opening into the receiving shoe for the injection of sealing material (11).

5. A façade according to one of claims 1 to 4 **characterised in that** the seal upper part (13) has a centering projection which faces towards the screw passage (4) and which projects into same.

6. A façade according to one of claims 3 to 5 **characterised in that** the strips (9.5) carry spacer portions (9.6) directed towards the mullion (2).

7. A façade according to one of claims 1 to 6 **characterised in that** respectively connected to the foot of the chamber walls (9.4) of the limb (9.2) is a connecting tongue (16) which projects in the direction facing away from the first limb (9.1) and which extends along the drainage groove (8).

8. A façade according to claim 7 **characterised in that** the connecting tongues (6) bear in positively locking relationship against the side walls of the drainage groove.

9. A façade according to claim 7 or claim 8 **characterised in that** the connecting tongues are provided at their free end with a through bore for screwing in the bottom of the drainage groove (8).

## Revendications

1. Façade avec un élément d'étanchéité à appliquer dans la zone de jointoiement d'assemblages colonnes/traverses coupés droit et 5aboutés, la partie traverse pouvant également être formée par un profilé de colonne, les colonnes (2) et les traverses (3) tournées vers la face extérieure de la façade présentant un canal de vissage (4) disposé au milieu d'un fond de canal de vissage (4.1), des rainures d'ancrage (7) s'étendant respectivement sur les bords pour des joints 10d'étanchéité (6) et, entre celles-ci, des rainures de drainage (8), l'élément d'étanchéité étant une pièce moulée (9) conçue comme une cornière et le premier côté (9.1) de cette cornière s'étendant sur la rainure d'ancrage (7) de la colonne (2) et se terminant dans la région de la rainure de drainage (8) tandis que le deuxième côté (9.2) forme, 15par une découpe centrale (9.3) deux parois de chambre séparées (9.4) qui s'insèrent dans les deux rainures de drainage (8) de la traverse (3), la découpe (9. 3) recueillant la partie saillante du profilé du canal de vissage (4) disposé centralement et le premier montant (9.1) étant doté d'un épaulement d'étanchéité (13) qui présente un alésage d'injection 20(14) orienté perpendiculairement au plan de la façade auquel est relié un canal d'injection cintré menant au fond du canal de vissage (4.1) de la traverse (3).

2. Façade selon la revendication 1, **caractérisée en ce que** 251e premier côté (9.1) de la pièce moulée (9) présente au moins un alésage de fixation (10) aligné à la rainure d'ancrage (7) de la colonne (2).

3. Façade selon l'une des revendications 1 ou 2, 30**caractérisée en ce que** les parois des chambres (9.4) sont appliquées sur les faces frontales contre le fond des rainures de drainage (8) et, sur les bords, présentent deux lattes (9. 5) faisant saillie en direction du profilé de colonne et formant un sabot de logement en forme de profilé en U.

4. Façade selon la revendication 3, **caractérisée en ce que** le premier côté (9.1) de la pièce moulée (9) présente respectivement un alésage traversant (12) débouchant dans le sabot de logement pour l'injection du matériau d'étanchéité (11).

5. Façade selon l'une des revendications 1 à 4, **caractérisée en ce que** l'épaulement d'étanchéité (13) présente une projection centrale tournée vers le canal de vissage (4) et faisant saillie dans celui-ci.

6. Façade selon l'une des revendications 3 à 5, **caractérisée en ce que** les lattes (9.5) portent des pièces d'écartement (9.6) orientées vers la colonne (2).

7. Façade selon l'une des revendications 1 à 6, **caractérisée en ce qu'**une patte de raccordement (16) faisant saillie dans la direction opposée au premier côté (9.1) est respectivement raccordée au pied des parois des chambres (9.4) du côté (9.2), laquelle patte s'étend le long de la rainure de drainage (8).

8. Façade selon la revendication 7, **caractérisée en ce que** les pattes de raccordement (16) sont appliquées par engagement positif contre les parois latérales de la rainure de drainage.

9. Façade selon l'une des revendications 7 ou 8, **caractérisée en ce que** les pattes de raccordement sont dotées sur leur extrémité libre d'un alésage traversant pour le vissage dans le fond de la rainure de drainage (8).
